# FASCICULE DE BREVET EUROPEEN

(11) **EP 1 412 677 B1**
(45) Date de publication et mention de la délivrance du brevet: **13.08.2008**
(21) Numéro de dépôt: 02774848.2
(22) Date de dépôt: 29.07.2002
(51) Int. Cl.: F24C 15/32

(54) **FOUR A CONVEXION DIRECTE**
DIREKTKONVEKTIONSOFEN
DIRECT CONVECTION OVEN

(30) Priorité: 31.07.2001 FR 0110415
(43) Date de publication de la demande: 28.04.2004
(73) Titulaire: Société Coopérative de Production Bourgeois, 74210 Faverges (FR)
(72) Inventeur: PERSONNETTAZ, Laurent, F-74210 Faverges (FR); VIOLI, Raymond, F-74210 Marlens (FR)
(74) Mandataire: Poncet, Jean-François
(86) Numéro de dépôt international: PCT/FR2002/002707
(87) Numéro de publication internationale: WO 2003/012342

(56) Documents cités:
- DE-C- 19 730 610
- GB-A- 1 417 199
- US-A- 4 369 760
- US-A- 4 648 377
- US-A- 5 287 253
- US-A- 6 114 664

## Description

La présente invention concerne les fours pour la cuisson d'aliments, et plus particulièrement les fours à convexion utilisés dans les cuisines de collectivité.

Les fours à convexion pour la cuisson d'aliments comprennent généralement un moufle métallique entourant une cavité intérieure de moufle, avec une paroi inférieure formant plancher, une paroi supérieure formant plafond, et quatre parois périphériques verticales. L'une au moins des parois périphériques est munie d'une porte d'accès pour l'introduction et l'extraction des aliments à cuire dans la cavité intérieure du moufle.

Dans l'espace intérieur du four, c'est-à-dire dans la cavité intérieure du moufle, la convexion de l'air est assurée par une turbine de convexion, sollicitée en rotation par un moteur, et disposée généralement au voisinage de l'une des parois périphériques qui est dépourvue de porte d'accès. La turbine est montée rotative sur un axe de rotation perpendiculaire à la paroi périphérique.

On connaît par exemple du document US 4 369 760 A un ventilateur portable pour faire circuler l'air dans un four où il est inséré. Le ventilateur, placé à proximité de la paroi postérieure du four, refoule l'air axialement vers l'avant en direction des aliments à cuire. Il n'y a pas d'élément chauffant placé dans la circulation d'air, de sorte que l'échange thermique n'est pas satisfaisant. D'autre part, les pales du ventilateur ne sont pas protégées efficacement.

Des moyens de chauffe peuvent avantageusement être placés dans la circulation d'air, en amont ou en aval de la turbine, et être adaptés pour chauffer l'air qui circule dans le moufle sous l'impulsion de la turbine, favorisant la cuisson des aliments.

Dans la plupart des fours connus, tels que ceux décrits dans le document US 6 114 664 A, la cavité intérieure du moufle est divisée en deux compartiments : un compartiment de cuisson, accessible par la porte, et conformé pour recevoir les aliments à cuire ; un compartiment de chauffe, incluant la turbine de convexion et les moyens de chauffe tels que des résistances électriques ou des brûleurs à gaz. Le compartiment de cuisson est toujours isolé du compartiment de chauffe par une boîte ou par une paroi de séparation, généralement perpendiculaire à l'axe de rotation de la turbine, et comprenant quelques trous de passage d'air. La paroi de séparation a un double effet de canalisation du circuit d'air propulsé par la turbine, et de protection du compartiment de chauffe par rapport aux projections de graisses ou d'autres matières provenant des aliments en cours de cuisson. En effet, dans les fours connus, un souci constant est d'éviter que les projections provenant des aliments en cours de cuisson viennent souiller les éléments qui sont à l'intérieur du compartiment de chauffe, à savoir la turbine, les moyens de chauffe et les divers capteurs permettant de piloter ces éléments.

Le document US 4,648,377 A décrit aussi un tel four à paroi de séparation, et est conforme au préambule de la revendication 1.

Malgré la présence de la paroi de séparation, des opérations de nettoyage manuel sont nécessaires pour garantir périodiquement la propreté du four. Le nettoyage n'est pas automatisable dans les structures de four connues, et nécessite le démontage et le remontage de la paroi de séparation.

Un autre problème que l'on rencontre dans les fours connus de cuisson pour les aliments est la difficulté pour assurer une cuisson régulière de tous les aliments contenus dans le four, quelle que soit leur position dans le compartiment de cuisson. On constate en effet que la cuisson des aliments peut être très différente en fonction de la position de l'aliment dans le compartiment de cuisson. Certaines zones du compartiment de cuisson peuvent produire une surchauffe des aliments, tandis que d'autres zones produisent une chauffe insuffisante. Egalement, la répartition de cuisson est modifiée en fonction du type de denrée à cuire, et en fonction des quantités de denrée introduites dans le compartiment de cuisson.

### EXPOSE DE L'INVENTION

La présente invention a notamment pour objet d'éviter les inconvénients des structures connues de four à convexion pour la cuisson d'aliments, en visant à favoriser le nettoyage ou l'autonettoyage du four et à assurer une meilleure répartition de cuisson.

L'invention résulte de l'observation surprenante selon laquelle la suppression de la paroi de séparation entre le compartiment de cuisson et le compartiment de chauffe, combinée avec un sens de rotation de turbine aspirant axialement l'air pour le refouler au voisinage des parois périphériques, assure à la fois un effet d'autonettoyage du four et une meilleure répartition de cuisson.

Ainsi, pour atteindre ces objets ainsi que d'autres, l'invention propose un four à convexion pour la cuisson d'aliments, comprenant :
- un moufle à cavité intérieure généralement parallélépipédique limitée par une paroi inférieure de plancher, par une paroi supérieure de plafond et par quatre parois périphériques, l'une au moins des parois périphériques étant munie d'une porte d'accès pour l'entrée et la sortie des aliments à cuire dans la cavité intérieure du moufle,
- une turbine de convexion centrifuge, sollicitée en rotation par un moteur, disposée dans la cavité intérieure du moufle au voisinage du centre d'une paroi périphérique adjacente dépourvue de porte d'accès, montée rotative selon un axe de rotation perpendiculaire à la paroi périphérique adjacente, et agencée pour aspirer l'air axialement vers le centre de la paroi périphérique adjacente et pour le refouler radialement vers les bords de la paroi périphérique adjacente,
- des moyens de chauffe placés dans la circulation d'air en amont ou en aval de la turbine de convexion, et adaptés pour chauffer l'air qui circule dans le moufle sous l'impulsion de la turbine de convexion pour cuire les aliments,
- un volume de cuisson, réservé dans la cavité intérieure du moufle pour recevoir les aliments à cuire ;

selon l'invention, la turbine de convexion et les moyens de chauffe sont placés dans la cavité intérieure du moufle en communication directe avec le volume de cuisson, sans paroi de séparation s'opposant à la circulation d'air, avec une grille de protection mécanique conformée et interposée entre la turbine de convexion et le volume de cuisson pour interdire le contact d'une main d'utilisateur avec les pales de la turbine de convexion en rotation.

On constate notamment que l'air relativement froid est aspiré selon une zone d'aspiration axiale élargie occupée par les aliments à cuire, et que l'air chaud de refoulement est confiné au voisinage des parois périphériques, à l'écart des aliments à cuire. Il en résulte un meilleur échange thermique entre les moyens de chauffe et l'air, un meilleur échauffement réparti des parois périphériques. On évite le contact direct entre l'air trop chaud et les aliments.

Selon un premier mode de réalisation, constituant un four électrique, les moyens de chauffe comprennent des résistances électriques annulaires placées en périphérie de la turbine de convexion.

Selon un autre mode de réalisation, constituant un four à gaz, les moyens de chauffe comprennent un brûleur à gaz placé axialement dans l'aspiration de la turbine de convexion, ou placé radialement en périphérie de la turbine de convexion.

La turbine peut avantageusement être une structure généralement cylindrique, avec un flasque postérieur portant une pluralité de pales frontales courtes réparties en périphérie.

Le diamètre de la turbine peut avantageusement être supérieur au tiers de la plus grande dimension de la paroi périphérique adjacente.

De façon surprenante, les inventeurs ont constaté qu'une meilleure répartition de cuisson est encore obtenue, en l'absence de paroi de séparation, lorsqu'on entraîne en rotation la turbine en sens inverse, c'est-à-dire dans le sens où l'inclinaison des pales tendrait à pousser l'air vers l'axe de la turbine. On comprend qu'en rotation inverse une turbine à pales courtes a encore un effet de poussée d'air centrifuge, mais cette poussée est réduite.

On peut, grâce à la structure selon l'invention, faire varier la vitesse de la turbine dans une plage de vitesse relativement large, par exemple de 700 à 1300 tours par minute, sans provoquer de surchauffe des éléments chauffants tels que des résistances, grâce au meilleur échange thermique avec l'air. Cela permet de moduler la convexion, en fonction de la nature des aliments à cuire, pour en améliorer la qualité.

Une bonne circulation de l'air dans le four peut être obtenue en prévoyant un cadre support de plateau, amovible et pouvant passer par la porte du four, et constitué de montants reliés par des traverses pour former une structure parallélépipédique ajourée laissant une libre circulation d'air et portant des glissières latérales perpendiculaires à la porte pour recevoir à coulissement et supporter des plateaux horizontaux sur lesquels peuvent être disposés les aliments à cuire.

Le nettoyage du four est très facile, et on constate que les projections de denrées alimentaires provenant des aliments à cuire ne restent pas sur la turbine ou les moyens de chauffe, et sont évacuées immédiatement par la circulation d'air vers la paroi inférieure de plancher. Il en résulte un effet d'autonettoyage du four.

On peut améliorer encore le nettoyage en prévoyant un dispositif de nettoyage par aspersion d'eau dans le moufle. Pour cela, on peut notamment utiliser une coupelle placée adjacente au centre de la paroi supérieure du moufle et des moyens d'alimentation centrale en eau pour produire un écoulement d'eau vers la périphérie de la coupelle parallèlement à la paroi supérieure.

Grâce à l'absence d'une paroi de séparation, le dispositif de nettoyage a une action de nettoyage immédiate à la fois sur le compartiment de cuisson et sur la turbine et les moyens de chauffe.

### DESCRIPTION SOMMAIRE DES DESSINS

D'autres objets, caractéristiques et avantages de la présente invention ressortiront de la description suivante de modes de réalisation particuliers, faite en relation avec les figures jointes, parmi lesquelles:
- la figure 1 est une vue en perspective d'un four selon un premier mode de réalisation de l'invention, à chauffage électrique ;
- la figure 2 est une vue de face du four de la figure 1 ;
- la figure 3 est une vue de côté droit du four de la figure 1, en coupe selon le plan A-A ;
- la figure 4 est une vue en perspective d'un four selon un second mode de réalisation de l'invention, à chauffage gaz ;
- la figure 5 est une vue de face du four de la figure 1 ; et
- la figure 6 est une vue de côté gauche du four de la figure 1, en coupe selon le plan B-B.

### DESCRIPTION DES MODES DE REALISATION PREFERES

Dans l'un et l'autre des modes de réalisation, comme représenté sur les figures, un four à convexion selon l'invention comprend un moufle 1, ayant une cavité intérieure 8 généralement parallélépipédique limitée par une paroi inférieure de plancher 2, par une paroi supérieure de plafond 3, par deux parois périphériques latérales opposées 4 et 5, par une paroi périphérique antérieure 6 et par une paroi périphérique postérieure 7.

Dans les deux modes de réalisation illustrés, la paroi périphérique antérieure 6 est munie d'une porte d'accès pour l'introduction et l'extraction des aliments à cuire dans la cavité intérieure 8 du moufle.

Les faces intérieures des parois du moufle sont généralement lisses, pour éviter d'accrocher et de retenir les particules alimentaires susceptibles de se détacher des aliments à cuire.

Une turbine de convexion 9 est sollicitée en rotation par un moteur 10 alimenté par une source extérieure d'énergie électrique. La turbine de convexion 9 est de type à action centrifuge, aspirant l'air axialement par son centre et refoulant l'air radialement par sa périphérie. Elle comprend pour cela des pales inclinées, de façon connue et habituelle. La turbine de convexion 9 est disposée au voisinage du centre d'une paroi périphérique dépourvue de porte d'accès. Dans la réalisation illustrée, la turbine de convexion 9 est disposée au voisinage du centre de la paroi périphérique postérieure 7 du moufle.

En alternative, selon un mode de réalisation non illustré sur les figures, on peut prévoir un four à deux portes en opposition l'une de l'autre ménagées respectivement dans la paroi périphérique antérieure 6 et dans la paroi périphérique postérieure 7, avec la turbine placée au voisinage de l'une des parois périphériques latérales opposées 4 ou 5 du four.

La turbine de convexion 9 est montée rotative selon un axe de rotation 11 perpendiculaire à la paroi périphérique postérieure 7 à laquelle elle est adjacente.

Ainsi, la turbine de convexion 9 aspire l'air axialement vers le centre de la paroi périphérique postérieure 7 et refoule l'air radialement vers les bords de la paroi périphérique postérieure 7.

Des moyens de chauffe sont placés dans la circulation d'air en amont ou en aval de la turbine, et sont adaptés pour chauffer l'air qui circule dans le moufle sous l'impulsion de la turbine de convexion 9.

Dans le mode de réalisation des figures 1 à 3, les moyens de chauffe comprennent des résistances électriques annulaires 12 et 13, placées en périphérie de la turbine de convexion 9, et alimentées par une source extérieure d'énergie électrique à laquelle elles sont connectées par des conducteurs d'alimentation 15. Les résistances électriques annulaires 12 et 13 sont ainsi placées en aval de la turbine de convexion 9 dans la circulation d'air.

Dans le mode de réalisation des figures 4 à 6, les moyens de chauffe comprennent un brûleur à gaz 14 placé axialement dans l'aspiration de la turbine de convexion 9. On retrouve les autres moyens du mode de réalisation des figures 1 à 3, repérés par les mêmes références numériques. Le brûleur à gaz 14 est dirigé vers la paroi postérieure 7 du four, c'est-à-dire vers le centre de la turbine 9. Il est alimenté par une canalisation d'alimentation 16. Sa partie centrale est traversée par une canalisation d'évacuation de gaz brûlés 17.

On prévoit également, à l'intérieur du moufle 1, des moyens pour recevoir les aliments à cuire. Dans les modes de réalisation illustrés sur les figures, un volume de cuisson 81 est réservé dans la cavité intérieure 8 du moufle pour recevoir les aliments à cuire, et on prévoit un simple cadre support de plateaux amovible, adapté pour pénétrer dans le moufle par la porte prévue dans la paroi périphérique antérieure 6. Le cadre support de plateaux est constitué de montants reliés par des traverses supérieures pour constituer une structure généralement parallélépipédique ajourée laissant une libre circulation d'air dans le four. La structure de cadre support de plateaux porte des glissières latérales, par exemple sous forme de profilés en U, perpendiculaires à la paroi périphérique antérieure 6, et conformées pour recevoir à coulissement et supporter les bords latéraux de plateaux horizontaux sur lesquels peuvent être disposés les aliments à cuire.

La turbine de convexion 9 et les moyens de chauffe 12, 13 ou 14 sont placés dans le moufle 1 en communication directe avec le volume de cuisson 81, sans paroi de séparation s'opposant à la circulation d'air. On prévoit seulement une grille de protection mécanique 22, interposée entre le volume de cuisson 81 et l'ensemble formé par la turbine de convexion 9 et les moyens de chauffe 12, 13 ou 14, pour interdire le contact mécanique d'une main d'utilisateur avec les pales de la turbine en rotation ou avec les moyens de chauffe. La grille de protection mécanique 22 est de forme cylindrique fermée et enveloppante, avec une partie périphérique 23 cylindrique et une partie frontale 24 plane. La grille de protection mécanique 22 est à mailles suffisamment larges pour ne pas perturber la circulation d'air vers ou depuis la turbine de convexion 9, et à mailles suffisamment serrées pour empêcher leur traversée par les doigts d'un utilisateur. La taille de la maille peut par exemple être choisie dans une plage de valeurs d'environ 2 x 2 mm à 8 x 8 mm. On peut avantageusement choisir une maille d'environ 4 x 4 mm.

Dans le mode de réalisation des figures 4 à 6 à brûleur à gaz 14, la partie frontale 24 de la grille de protection mécanique 22 porte, dans sa zone centrale, un filtre 29 ou grille à mailles plus fines, favorisant un écoulement régulier d'air autour du brûleur à gaz 14 pour une stabilisation de la flamme.

On comprend que, dans la structure de four ainsi définie, l'air refoulé radialement par la turbine de convexion 9 est guidé seulement par les parois périphériques du moufle 1, et se répartit plus librement dans tout l'espace du volume de cuisson 81. Il en résulte une meilleure répartition de cuisson.

Simultanément, rien ne s'oppose au libre parcours des projections de particules de denrées alimentaires provenant des aliments à cuire dans le volume de cuisson 81 et pouvant se propager dans toute la cavité intérieure 8 du moufle 1 notamment vers la turbine de convexion 9 et les moyens de chauffe 12, 13 et 14. Toutefois, la circulation d'air libre produit un effet d'autonettoyage du four, et les particules ne restent pas dans la zone occupée par la turbine de convexion 9 et les moyens de chauffe 12, 13 et 14.

Pour assurer une bonne convexion d'air, on peut avantageusement utiliser une turbine de convexion 9 à structure généralement cylindrique, avec un flasque postérieur 25 en forme de disque portant une pluralité de pales 26 frontales courtes réparties en périphérie. Le diamètre D de la turbine de convexion 9 est de préférence supérieur au tiers de la plus grande dimension (largeur ou hauteur) de la paroi périphérique postérieure 7 adjacente.

Dans le mode de réalisation illustré, la turbine de convexion 9 comprend au moins douze pales 26 frontales ayant une dimension radiale inférieure au dixième de son diamètre D.

Une meilleure cuisson peut être réalisée en faisant tourner la turbine de convexion en sens inverse, réduisant ainsi la poussée centrifuge qu'exerce sur l'air la turbine de convexion 9. Le sens inverse est défini par rapport à l'orientation des pales 26 : sur les figures 2 et 5, on voit que les pales 26 sont inclinées vers la gauche par rapport à leur direction radiale C correspondante ; par cette orientation, les pales produisent une poussée centrifuge efficace de l'air lorsque la turbine tourne dans le sens des aiguilles d'une montre ; le sens inverse est dans ce cas le sens inverse des aiguilles d'une montre.

Dans les modes de réalisation illustrés, on a en outre représenté un dispositif de nettoyage 27 par aspersion d'eau dans le moufle 1.

Le dispositif de nettoyage 27 peut comprendre une coupelle horizontale placée adjacente au centre de la paroi supérieure de plafond 3, avec des moyens d'alimentation centrale en eau pour produire un écoulement d'eau vers la périphérie de la coupelle parallèlement à la paroi supérieure de plafond 3. L'eau est projetée radialement en périphérie de la coupelle, de préférence lorsque le four est encore relativement chaud, et l'eau vient ensuite s'écouler sur toutes les parois périphériques du four ainsi que sur la turbine de convexion 9 et les moyens de chauffe.

La structure particulière du four selon l'invention permet aussi un fonctionnement correct en four mixte, c'est-à-dire en présence de vapeur dans l'enceinte de cuisson générée par un générateur de vapeur intégré.

La présente invention n'est pas limitée aux modes de réalisation qui ont été explicitement décrits, mais elle en inclut les diverses variantes et généralisations contenues dans le domaine des revendications ci-après.

## Revendications

1. Four à convexion pour la cuisson d'aliments, comprenant :
- un moufle (1) à cavité intérieure (8) généralement parallélépipédique limitée par une paroi inférieure de plancher (2), par une paroi supérieure de plafond (3) et par quatre parois périphériques (4, 5, 6, 7), l'une au moins des parois périphériques (6) étant munie d'une porte d'accès pour l'entrée et la sortie des aliments à cuire dans la cavité intérieure (8) du moufle (1),
- un moyen de convexion (9), sollicité en rotation par un moteur (10), disposé dans la cavité intérieure (8) du moufle (1) au voisinage du centre d'une paroi périphérique (7) adjacente dépourvue de porte d'accès, monté rotatif selon un axe de rotation (11) perpendiculaire à la paroi périphérique (7) adjacente, et agencé pour faire circuler l'air dans la cavité intérieure (8) du moufle (1),
- des moyens de chauffe (12, 13, 14) placés dans la circulation d'air en amont ou en aval du moyen de convexion (9), et adaptés pour chauffer l'air qui circule dans le moufle (1) sous l'impulsion du moyen de convexion (9) pour cuire les aliments,
- un volume de cuisson (81), réservé dans la cavité intérieure (8) du moufle (1) pour recevoir les aliments à cuire,
- le moyen de convexion comprenant une turbine de convexion (9) centrifuge agencée pour aspirer l'air axialement vers le centre de la paroi périphérique (7) adjacente et pour le refouler radialement vers les bords de la paroi périphérique (7) adjacente,
**caractérisé en ce que** :
- la turbine de convexion (9) et les moyens de chauffe (12, 13, 14) sont placés dans la cavité intérieure (8) du moufle
(1) en communication directe avec le volume de cuisson (81), sans paroi de séparation canalisant la circulation d'air et s'opposant aux projections de graisses ou autres matières provenant des aliments en cours de cuisson,
- une grille de protection mécanique (22) est interposée entre la turbine de convexion (9) et le volume de cuisson (81) et conformée pour interdire sa traversée par les doigts d'un utilisateur, sans perturber la circulation d'air vers ou depuis la turbine de convexion (9).

2. Four selon la revendication 1, **caractérisé en ce que** les moyens de chauffe comprennent des résistances électriques annulaires (12, 13) placées en périphérie de la turbine de convexion (9).

3. Four selon la revendication 1, **caractérisé en ce que** les moyens de chauffe comprennent un brûleur à gaz (14) placé axialement dans l'aspiration de la turbine de convexion (9), ou placé radialement en périphérie de la turbine de convexion (9).

4. Four selon l'une quelconque des revendications 1 à 3, **caractérisé en ce que** la turbine de convexion (9) est une structure généralement cylindrique, avec un flasque postérieur (25) portant une pluralité de pales (26) frontales courtes réparties en périphérie.

5. Four selon la revendication 4, **caractérisé en ce que** le diamètre (D) de la turbine de convexion (9) est supérieur au tiers de la plus grande dimension de la paroi périphérique (7) adjacente.

6. Four selon l'une des revendications 4 ou 5, **caractérisé en ce que** la turbine de convexion (9) comprend au moins douze pales (26) ayant une dimension radiale inférieure au dixième de son diamètre (D).

7. Four selon l'une quelconque des revendications 4 à 6, **caractérisé en ce que** les pales frontales de la turbine (9) sont inclinées par rapport à leur direction radiale (C).

8. Four selon l'une quelconque des revendications 1 à 7, **caractérisé en ce qu'**il comprend un cadre support de plateaux, constitué de montants reliés par des traverses supérieures pour former une structure parallélépipédique ajourée laissant une libre circulation d'air et portant des glissières latérales perpendiculaires à la paroi périphérique antérieure (6) pour recevoir à coulissement et supporter les bords latéraux de plateaux horizontaux sur lesquels peuvent être disposés les aliments à cuire.

9. Four selon l'une quelconque des revendications 1 à 8, **caractérisé en ce qu'**il comprend un dispositif de nettoyage (27) par aspersion d'eau dans le moufle (1).

10. Four selon la revendication 9, **caractérisé en ce que** le dispositif de nettoyage (27) comprend une coupelle horizontale placée adjacente au centre de la paroi supérieure de plafond (3) et des moyens d'alimentation centrale en eau pour produire un écoulement d'eau vers la périphérie de la coupelle parallèlement à la paroi supérieure de plafond (3).

11. Utilisation d'un four selon la revendication 7, **caractérisée en ce que** le moteur (10) entraîne la turbine (9) en rotation dans le sens où l'orientation des pales tendrait à pousser l'air vers l'axe de la turbine, produisant sur l'air une poussée centrifuge réduite.

## Claims

1. Convection oven for cooking food, comprising :
- a muffle (1) with a generally parallelepipedal interior cavity (8) delimited by a lower floor wall (2), an upper ceiling wall (3) and four peripheral walls (4, 5, 6, 7), at least one of the peripheral walls (6) being provided with an access door for entry of food to be cooked into the interior cavity (8) of the muffle (1) and its exit therefrom,
- convection means (9), driven in rotation by a motor (10), disposed in the interior cavity (8) of the muffle (1) in the vicinity of the center of an adjacent peripheral wall (7) with no access door, mounted to rotate about a rotation axis (11) perpendicular to the adjacent peripheral wall (7), and adapted to cause air to circulate in the interior cavity (8) of the muffle (1),
- heating means (12, 13, 14) placed in the flow of air upstream or downstream of the convection means (9), and adapted to heat the air that is propelled into the muffle (1) by the convection means (9) to cook the food,
- a cooking volume (81), reserved in the interior cavity (8) of the muffle (1) to receive food to be cooked,
- the convection means comprising a centrifugal convection turbine (9) adapted to aspirate air axially toward the center of the adjacent peripheral wall (7) and to discharge it radially toward the edges of the adjacent peripheral wall (7),
**characterized in that** :
- the convection turbine (9) and the heating means (12, 13, 14) are placed in the interior cavity (8) of the muffle (1) in direct communication with the cooking volume (81), with no separating wall opposing the circulation of air and protecting from splashed grease and other materials from the food being cooked,
- a mechanical protection grid (22) is interposed between the convection turbine (9) and the cooking volume (81) and conformed to prevent the contact of a user's fingers to pass through it, without disturbing the circulation of air towards and from the convection turbine (9).

2. Oven according to claim 1, **characterized in that** the heating means comprise annular resistive electrical heating elements (12, 13) placed at the periphery of the convection turbine (9).

3. Oven according to claim 1, **characterized in that** the heating means comprise a gas burner (14) placed axially in the aspiration inlet of the convection turbine (9), or placed radially at the periphery of the convection turbine (9).

4. Oven according to any one of claims 1 to 3, **characterized in that** the convection turbine (9) is a generally cylindrical structure, with a posterior flange (25) carrying a plurality of short blades (26) at the front and distributed around its periphery.

5. Oven according to claim 4, **characterized in that** the diameter (D) of the convection turbine (9) is greater than one third of the greater dimension of the adjacent peripheral wall (7).

6. Oven according to either claim 4 or claim 5, **characterized in that** the convection turbine (9) comprises at least twelve blades (26) having a radial dimension less than one tenth of its diameter (D).

7. Oven according to any one of claims 4 to 6, **characterized in that** the blades at the front of the turbine (9) are inclined with respect to their radial direction (C).

8. Oven according to any one of claims 1 to 7, **characterized in that** it comprises a shelf support frame made up of uprights connected by upper crossmembers to form an open parallelepipedal structure allowing free circulation of air and carrying lateral slideways perpendicular to the anterior peripheral wall (6) to receive slidingly and support the lateral edges of horizontal shelves on which the food to be cooked can be placed.

9. Oven according to any one of claims 1 to 8, **characterized in that** it comprises a cleaning device (27) for spraying water into the muffle (1).

10. Oven according to claim 9, **characterized in that** the cleaning device (27) comprises a horizontal cup adjacent the center of the upper ceiling wall (3) and central water supply means for producing a flow of water toward the periphery of the cup parallel to the upper ceiling wall (3).

11. Use of an oven according to claim 7, **characterized in that** the motor (10) drives the turbine (9) in rotation in the direction where the blades orientation may push the air toward the axis of the turbine, producing a reduced centrifugal push on the air.

## Patentansprüche

1. Konvektionsofen zum Kochen von Speisen mit:
- einer Muffel (1) mit einem generell parallelepiped-förmigen, inneren Hohlraum (8), der durch eine untere Bodenwand (2), durch eine obere Deckwand (3) und durch vier Seitenwände (4, 5, 6, 7) begrenzt ist, wobei mindestens eine der Seitenwände (6) mit einer Zugangsöffnung für das Einführen und das Entnehmen von im inneren Hohlraum (8) der Muffel (1) zu kochenden Speisen versehen ist,
- ein durch einen Motor (10) drehangetriebenes Konvektionsmittel (9), das in dem inneren Hohlraum (8) der Muffel (1) benachbart zur Mitte einer anliegende Seitenwand (7), die nicht mit der Zugangsöffnung versehen ist, angebracht ist, das drehbar um eine Drehachse (11) senkrecht zur benachbarten Seitenwand (7) montiert ist, und zum Zirkulierenlassen von Luft im inneren Hohlraum (8) der Muffel (1) angeordnet ist,
- Heizmitteln (12, 13, 14), die in der Zirkulation von Luft stromaufwärts oder stromabwärts der Konvektionsmittel (9) angeordnet sind und zum Erwärmen von Luft, die in der Muffel (1) unter Antrieb der Konvektionsmittel (9) zum Kochen der Speisen zirkuliert, ausgebildet sind,
- ein Kochvolumen (81), das in dem inneren Hohlraum (8) der Muffel (1) zur Aufnahme der zu kochenden Speisen reserviert ist,
- wobei die Konvektionsmittel eine Konvektions-Zentrifugen-Turbine (9) enthalten, die zum Ansaugen von Luft axial in Richtung zum Zentrum der benachbarten Seitenwand (7) angeordnet ist und um sie in Richtung zu den Rändern der benachbarten Seitenwand (7) radial zu verdrängen,
**dadurch gekennzeichnet, daß** :
- die Konvektionsturbine (9) und die Heizmittel (12, 13, 14) im inneren Hohlraum (8) der Muffel (1) in direkter Kommunikation mit dem Kochvolumen (81) angeordnet sind, ohne eine Trennwand, die die Luftzirkulation leitet und die sich Spritzern von Fett oder anderen Materialien, die von den Speisen während des Kochens stammen, entgegensetzt,
- ein mechanisches Schutzgitter (22) zwischen der Konvektionsturbine (9) und das Kochvolumen (81) eingepaßt und zwischengesetzt ist, um einen Durchtritt von Fingern eines Benutzers zu unterbinden, ohne die Zirkulation von Luft zur oder von der Konvektionsturbine (9) zu behindern.

2. Ofen nach Anspruch 1, **dadurch gekennzeichnet, daß** die Heizmittel elektrische ringförmige Widerstände (12, 13) enthalten, die um den Umfang der Konvektionsturbine (9) angeordnet sind.

3. Ofen nach Anspruch 1, **dadurch gekennzeichnet, daß** die Heizmittel einen Gasbrenner (14) aufweisen, der axial im Ansaugbereich der Konvektionsturbine (9) oder radial um den Umfang der Konvektionsturbine (9) angeordnet ist.

4. Ofen nach irgendeinem der Ansprüche 1 bis 3, **dadurch gekennzeichnet, daß** die Konvektionsturbine (9) generell eine zylindrische Struktur hat, mit einem hinteren Flansch (25), der eine Vielzahl von kurzen frontalen Schaufeln (26) trägt, die in Umfangsrichtung verteilt sind.

5. Ofen nach Anspruch 4, **dadurch gekennzeichnet, daß** der Durchmesser (D) der Konvektionsturbine (9) größer ist als ein Drittel der Größenabmessung der benachbarten Seitenwand (7).

6. Ofen nach einem der Ansprüche 4 oder 5, **dadurch gekennzeichnet, daß** die Konvektionsturbine (9) mindestens zwölf Schaufeln (26) aufweist, deren radiale Abmessung kleiner ist als ein Zehntel ihres Durchmessers (D).

7. Ofen nach irgendeinem der Ansprüche 4 bis 6, **dadurch gekennzeichnet, daß** die frontalen Schaufeln der Turbine (9) in Bezug auf ihre radiale Richtung (C) geneigt sind.

8. Ofen nach irgendeinem der Ansprüche 1 bis 7, **dadurch gekennzeichnet, daß** er einen Stützrahmen für Tabletts aufweist, der durch Ständer gebildet ist, die durch obere Traversen befestigt sind, um eine offene parallelepiped-förmige Struktur zu bilden, die eine freie Zirkulation von Luft zuläßt und seitliche Gleitbahnen trägt, die rechtwinklig zur vorderen Seitenwand (6) stehen, zur gleitenden Aufnahme und zum Stützen von seitlichen Rändern von horizontalen Tabletts, auf denen die zu kochenden Speisen angeordnet sein können.

9. Ofen nach irgendeinem der Ansprüche 1 bis 8, **dadurch gekennzeichnet, daß** er eine Reinigungseinrichtung (27) aufweist zum Sprühen von Wasser in die Muffel (1).

10. Ofen nach Anspruch 9, **dadurch gekennzeichnet, daß** die Reinigungseinrichtung (27) eine horizontale Schale enthält, die in der Nähe der oberen Deckwand (3) angeordnet ist und zentrale Mittel zur Zufuhr von Wasser zum Erzeugen einer Strömung von Wasser in Richtung zum Umfang der Schale parallel zur oberen Deckwand (3).

11. Verwendung eines Ofens nach Anspruch 7, **dadurch gekennzeichnet, daß** der Motor (10) zum Drehantreiben der Turbine (9) in der Richtung wo die Ausrichtung der Schaufeln die Luft in Richtung zur Achse der Turbine treibt, was einen reduzierten zentrifugalen Antrieb auf die Luft bewirkt.
